# EUROPÄISCHE PATENTSCHRIFT

(11) **EP 1 082 714 B1**
(45) Veröffentlichungstag und Bekanntmachung des Hinweises auf die Patenterteilung: **13.03.2002**
(21) Anmeldenummer: 99919231.3
(22) Anmeldetag: 14.04.1999
(51) Int. Cl.: G09F 13/04, G09F 9/30

(54) **LEUCHTANZEIGEVORRICHTUNG FÜR DEN STRASSENVERKEHR**
ILLUMINATED INDICATION DEVICE FOR ROAD TRAFFIC
SYSTEME DE SIGNALISATION LUMINEUSE POUR LA CIRCULATION ROUTIERE

(30) Priorität: 30.05.1998 DE 19824425
(43) Veröffentlichungstag der Anmeldung: 14.03.2001
(73) Patentinhaber: Dambach-Werke GmbH, D-76456 Kuppenheim (DE)
(72) Erfinder: FRIEBOLIN, Lothar, D-76571 Gaggenau (DE)
(74) Vertreter: Fleck, Hermann-Josef, Dr.-Ing.
(86) Internationale Anmeldenummer: EP9902506
(87) Internationale Veröffentlichungsnummer: WO9963510

(56) Entgegenhaltungen:
- DE-C- 4 040 567
- DE-U- 29 809 799
- GB-A- 2 022 303
- GB-A- 2 286 899
- US-A- 4 113 347
- PATENT ABSTRACTS OF JAPAN vol. 015, no. 207 (P-1207), 28. Mai 1991 (1991-05-28) & JP 03 054592 A (SEIKO EPSON CORP), 8. März 1991 (1991-03-08)

## Beschreibung

Die Erfindung bezieht sich auf eine Leuchtanzeigevorrichtung für den Straßenverkehr, bei der in oder auf einer Anzeigefläche eine Vielzahl von Anzeigepunkten mit eine Lichteintrittsfläche und eine Lichtaustrittsfläche aufweisenden Anzeigelinsen gebildet sind, die von der Rückseite der Anzeigefläche aus mittels jeweils zugeordneter Leuchtelemente kleineren Durchmessers beleuchtet werden, und bei der die Lichtaustrittsfläche und/oder die Lichteintrittsfläche derart geformt sind/ist, dass die Lichtstärkeverteilung auf der Anzeigeseite in horizontaler Richtung eine größere Ausdehnung aufweist als in vertikaler Richtung.

Eine Leuchtanzeigevorrichtung dieser Art ist in der US-A 4,113,347 angegeben. Bei dieser bekannten Leuchtanzeigevorrichtung wird eine seitliche Vergrößerung des Abstrahlwinkels bzw. der Lichtstärkeverteilung mittels zweier nebeneinander ausgebildeter Linsenelement erzielt.

In der JP-A 03 054 592 ist vorgeschlagen, zum Erzielen einer größeren Ausdehnung der Lichtstärkeverteilung in einer Richtung als in der anderen zwei Zylinderlinsen unterschiedlicher Krümmung mit ihren Zylinderachsen senkrecht zueinander anzuordnen.

Eine weitere Leuchtanzeigevorrichtung ist in der DE 40 40 467 C1 gezeigt. Bei dieser bekannten Leuchtanzeigevorrichtung sind eine Vielzahl von Anzeigepunkten auf einer Anzeigefläche mittels jeweiliger Anzeigelinsen gebildet, die von der Rückseite der Anzeigefläche aus über Leuchtelemente in Form von auf die Anzeigelinsen gerichteten Lichtleitfasern beleuchtet werden. Mittels der Anzeigelinsen, deren Querschnitt größer ist als der Querschnitt der Lichtleitfasern, werden relativ großflächige Anzeigepunkte erhalten, die die Erkennbarkeit eines dargestellten Zeichens verbessern. Um eine genügend hohe Leuchtdichte der Anzeigepunkte zu erzielen, wird der Lichtaustritt mittels der Linsen gebündelt, wodurch andererseits die Leuchtdichte unter größeren Winkeln außerhalb der Abstrahlachse insbesondere bei hellem Umfeld für eine gute Erkennbarkeit zu gering werden kann.

Der Erfindung liegt die Aufgabe zugrunde, eine Leuchtanzeigevorrichtung der eingangs genannten Art bereitzustellen, mit der bei unveränderter Lichtabgabe der Leuchtelemente eine erhöhte Leuchtdichte der Lichtpunkte unter größeren Beobachtungswinkeln erzielt wird, wobei die Ausgestaltung auch für die Wartung günstig ist.

Diese Aufgabe wird mit den Merkmalen des Anspruchs 1 gelöst. Hiernach ist vorgesehen, dass die Lichtaustrittsfläche und/oder die Lichteintrittsfläche derart geformt sind/ist, dass die Lichtstärkeverteilung auf der Anzeigeseite in horizontaler Richtung eine größere Ausdehnung aufweist als in vertikaler Richtung. Durch diese Ausbildung der Anzeigelinsen ergibt sich unter vergrößerten horizontalen Beobachtungswinkeln eine erhöhte Lichtstärke bzw. Leuchtdichte der Anzeigepunkte, so dass beispielsweise auch bei Annäherung aus einer Straßenkurve die Anzeige sicher erkennbar ist. Dabei ist die Lichtstärkeverteilung in vertikaler Richtung zwar auf Kosten der Lichtstärkeverteilung in horizontaler Richtung auf einen entsprechend kleineren Winkel gegenüber der Abstrahlachse verringert, reicht aber aus, um den Erfordernissen der guten Ablesbarkeit aus den üblichen Beobachtungsabständen gerecht zu werden. Insgesamt wird das Licht der Anzeige für reale Beobachtungsbedingungen im Straßenverkehr wesentlich verbessert.

Für die Wartung sind insbesondere auch die weiteren Maßnahmen günstig, dass die Anzeigelinse einen an die Lichteintrittsfläche anschließenden zylindrischen Abschnitt aufweist und auf ihrer radialsymmetrischen Lichteintrittsfläche kegelabschnittförmig nach außen verjüngt ausgebildet ist und einen zentralen konkaven Abschnitt aufweist. Hierbei genügt es, wenn die Anzeigelinse zumindest in dem Lichteintrittsbereich radialsymmetrisch ausgebildet ist.

Eine geeignete Ausbildung der Leuchtanzeigevorrichtung für eine gute Erkennbarkeit besteht darin, dass die Halbwertsbreite der Lichtstärkeverteilung in horizontaler Richtung mindestens um den Faktor 1,4 mal größer ist als die Halbwertsbreite in vertikaler Richtung. Beispielsweise kann dabei die Halbwertsbreite in horizontaler Richtung doppelt so groß sein wie in vertikaler Richtung, wobei innerhalb der Halbwertsbreite die Lichtstärken mit den gleichen Lichtquellen genauso groß sind wie innerhalb der Halbwertsbreite bisheriger radialsymmetrischer Lichtstärkeverteilungen. Betrug bisher die Halbwertsbreite einer radialsymmetrischen Lichtstärkeverteilung z.B. 12°, so wird diese Lichtstärkeverteilung mit vorliegender Anzeigevorrichtung innerhalb einer vertikalen Halbwertsbreite von z.B. 6° und horizontalen Halbwertsbreite von 24° erzielt, so dass sich in dem wichtigen horizontalen Bereich eine Verdoppelung des entsprechenden außeraxialen Erkennbarkeitswinkels ergibt.

Eine einfache Ausbildung der Anzeigelinsen besteht darin, dass der Krümmungsradius der Lichtaustrittsfläche in horizontaler Richtung geringer ist als in vertikaler Richtung, wobei eine vorteilhafte Ausgestaltung darin besteht, dass die Lichtaustrittsfläche in vertikaler Richtung konvex nach außen gekrümmt und in horizontaler Richtung den Krümmungsradius Null besitzt.

Für die Herstellung und Montage ist eine Gestaltung der Anzeigelinsen in der Weise günstig, dass die Lichtaustrittsfläche zylinderabschnittsförmig ist. Durch die Zylinderform können die Linsen beispielsweise aus einem Glasstab aus Acryl hergestellt und mit einem zylindrischen Stück in eine entsprechende Bohrung der Anzeigefläche eingesteckt und fixiert werden.

Eine eindeutige Positionierung und Anlage sowie dichte Festlegungsmöglichkeit an der Anzeigefläche wird dadurch erreicht, dass die Anzeigelinse umfangsseitig einen flanschartigen Kragen besitzt, mit dem sie auf der Außenseite der Anzeigefläche anliegt.

Zum einfachen Positionieren der Anzeigelinsen in Umfangsrichtung ist die Maßnahme vorteilhaft, dass an dem Kragen eine Markierung für die Einbaulage angeformt ist. Dabei besteht eine einfache Positionierhilfe darin, dass die Markierung als Kreisabschnitt ausgebildet ist.

Bei den vorstehenden Ausführungsformen ist es auch möglich, die Eintrittsfläche durch Umdrehen der Linse um 180° mit der Austrittsfläche zu vertauschen.

Die Erfindung wird nachfolgend anhand eines Ausführungsbeispiels unter Bezugnahme auf die Zeichnung näher erläutert.

In der Fig. sind unter a) eine Anzeigelinse 1 in einer Ansicht von unten, unter b) eine Anzergelinse von der Seite und unter c) von einer Lichteintrittsfläche 9 aus dargestellt.

Die Anzeigelinse 1 besitzt in Richtung der optischen Achse einen zylindrischen Abschnitt 2, an den sich einerseits die einer Anzeigefläche zugekehrte Lichteintrittsfläche 9 und andererseits eine Lichtaustrittsfläche 8 anschließen, die über ein zugeordnetes Leuchtelement, beispielsweise eine auf ihrer von der Anzeigelinse 1 abgekehrten Seite beleuchtete Lichtleitfaser oder eine Leuchtdiode beleuchtet wird.

Die Lichtaustrittsfläche 8 ist ihrerseits zylinderabschnittsförmig geformt, wobei sie in vertikaler Richtung konvex nach außen gekrümmt (Bezugszeichen 4) und in horizontaler Richtung gerade verläuft (Bezugszeichen 3).

Die Lichteintrittsfläche 9 besteht aus einer umfangsseitigen kegelabschnittförmigen Abschrägung 7, die auf ihrer in Einbaulage unteren Seite kreisabschnittförmig abgeschnitten ist, wie insbesondere Fig. c) erkennen läßt. Ferner ist in einem zentralen Bereich der Lichteintrittsfläche 9 ein konkaver, kugelabschnittförmiger Abschnitt 5 ausgebildet. Zur Lichtaustrittsfläche 8 hin ist die Lichteintrittsfläche 9 mit einem bundartigen Kragen 6 am Außenumfang des zylindrischen Abschnitts 2 versehen, mit dem die Anzeigelinse 1 sich in montiertem Zustand flanschartig an die Anzeigefläche anlegt, so daß eine eindeutige Einbaulage in axialer Richtung erzielt wird. In Umfangsrichtung wird eine eindeutige Einbaulage durch den abgeschnittenen Teil an der Unterseite des Randes der Lichteintrittsfläche 9 gebildet, der sich in axialer Richtung über den Kragen 6 hin fortsetzt und in axialer Ansicht gemäß Darstellung c) tangential an den zylindrischen Abschnitt 2 angrenzt, so daß dadurch der Lichteintritt bzw. Lichtaustritt nicht beeinträchtigt wird.

Die in der beschriebenen Weise ausgebildete Anzeigelinse 1 ergibt eine Verbreiterung der Lichtstärkeverteilungskurve in horizontaler Richtung und eine Einengung der Lichtstärkeverteilungskurve in vertikaler Richtung, wobei die Halbwertsbreite beispielsweise 6° in vertikaler Richtung und 24° in horizontaler Richtung betragen kann. Dabei ist die Lichtstärke innerhalb der Halbwertsbreite so groß wie bei einer radialsymmetrischen Lichtstärkeverteilung einer Halbwertsbreite von 12°, wenn die Einstrahlung in die Anzeigelinse 1 gleich ist. Die beschriebene Ausführungsform der Anzeigelinse 1 ist auch günstig für die Montage und die Herstellung.

## Patentansprüche

1. Leuchtanzeigevorrichtung für den Straßenverkehr, bei der in oder auf einer Anzeigefläche eine Vielzahl von Anzeigepunkten mit eine Lichteintrittsfläche (9) und eine Lichtaustrittsfläche (8) aufweisenden Anzeigelinsen (1) gebildet sind, die von der Rückseite der Anzeigefläche aus mittels jeweils zugeordneter Leuchtelemente kleineren Durchmessers beleuchtet werden, und bei der die Lichtaustrittsfläche (9) und/oder die Lichteintrittsfläche (8) derart geformt sind/ist, dass die Lichtstärkeverteilung auf der Anzeigeseite in horizontaler Richtung eine größere Ausdehnung aufweist als in vertikaler Richtung,
**dadurch gekennzeichnet,**
**dass** die Anzeigelinse (1) einen an die Lichtaustrittsfläche (8) anschließenden zylindrischen Abschnitt (2) aufweist und auf ihrer radialsymmetrischen Lichteintrittsfläche (9) kegelabschnittförmig nach außen verjüngt ausgebildet ist und einen zentralen konkaven Abschnitt (5) aufweist.

2. Leuchtanzeigevorrichtung nach Anspruch 1,
**dadurch gekennzeichnet,**
**dass** die Halbwertsbreite der Lichtstärkeverteilung in horizontaler Richtung mindestens um den Faktor 1,4 mal größer ist als die Halbwertsbreite in vertikaler Richtung.

3. Leuchtanzeigevorrichtung nach Anspruch 1 oder 2,
**dadurch gekennzeichnet,**
**dass** der Krümmungsradius der Lichtaustrittsfläche (8) in horizontaler Richtung geringer ist als in vertikaler Richtung.

4. Leuchtanzeigevorrichtung nach Anspruch 3,
**dadurch gekennzeichnet,**
**dass** die Lichtaustrittsfläche (8) in vertikaler Richtung konvex nach außen gekrümmt und in horizontaler Richtung den Krümmungsradius Null besitzt.

5. Leuchtanzeigevorrichtung nach Anspruch 3 oder 4,
**dadurch gekennzeichnet,**
**dass** die Lichtaustrittsfläche (8) zylinderabschnittsförmig ist.

6. Leuchtanzeigevorrichtung nach einem der vorhergehenden Ansprüche,
**dadurch gekennzeichnet,**
**dass** die Anzeigelinse (1) umfangsseitig einen flanschartigen Kragen (6) besitzt, mit dem sie auf der Außenseite der Anzeigefläche anliegt.

7. Leuchtanzeigevorrichtung nach Anspruch 6,
**dadurch gekennzeichnet,**
**dass** an dem Kragen (6) eine Markierung (10) für die Einbaulage angeformt ist.

8. Leuchtanzeigevorrichtung nach Anspruch 7,
**dadurch gekennzeichnet,**
**dass** die Markierung (10) als Kreisabschnitt ausgebildet ist.

## Claims

1. Luminous display device for road traffic, wherein numerous display points are formed with display lenses (1), which have a lightadmitting face (9) and a light-emitting face (8), in or on a display face, which lenses are illuminated from the rear side of the display face by means of respectively associated illuminating elements of smaller diameter, and wherein the light-emitting face (9) and/or the light-admitting face (8) are/is shaped in such a manner that the distribution of the light intensity on the display side has a greater range in the horizontal direction than in the vertical direction, **characterised in that** the display lens (1) has a cylindrical portion (2), which communicates with the light-emitting face (8), and tapers outwardly in the form of a conical portion on its radially-symmetrical light-admitting face (9) and has a central concave portion (5).

2. Luminous display device according to claim 1, **characterised in that** the half-width of the distribution of the light intensity in the horizontal direction is greater, at least by the factor 1.4 times, than the half-width in the vertical direction.

3. Luminous display device according to claim 1 or 2, **characterised in that** the radius of curvature of the light-emitting face (8) is smaller in the horizontal direction than in the vertical direction.

4. Luminous display device according to claim 3, **characterised in that** the light-emitting face (8) is curved convexly outwardly in the vertical direction and has the radius of curvature zero in the horizontal direction.

5. Luminous display device according to claim 3 or 4, **characterised in that** the light-emitting face (8) has the configuration of a cylindrical portion.

6. Luminous display device according to one of the preceding claims, **characterised in that** the display lens (1) has a flange-like collar (6) at the peripheral edge, by means of which collar said lens fits on the external surface of the display face.

7. Luminous display device according to claim 6, **characterised in that** a marker (10) for marking the installation position is provided on the collar (6).

8. Luminous display device according to claim 7, **characterised in that** the marker (10) is in the form of a circular portion.

## Revendications

1. Dispositif de signalisation lumineuse pour le trafic routier, dans lequel une pluralité de points d'affichage avec des lentilles d'affichage (1) présentant une surface d'entrée de lumière (9) et une surface de sortie de lumière (6) est formée dans ou sur une surface d'affichage, lesquels sont éclairés depuis la face arrière de la surface d'affichage au moyen d'éléments d'éclairage de plus petit diamètre respectivement adjoints, et dans lequel la surface de sortie de lumière (8) et/ou la surface d'entrée de lumière (9) sont/est formée/s de telle manière que la répartition d'intensité lumineuse sur la face d'affichage présente une plus grande étendue en direction horizontale qu'en direction verticale,
**caractérisé en ce**
**que** la lentille d'affichage (1) présente un segment cylindrique (2) raccordé à la surface de sortie de lumière (8) et est conformée diminuée vers l'extérieur en forme de section de cône sur sa face d'entrée de lumière (9) symétrique radialement et présente un segment central concave (5).

2. Dispositif de signalisation lumineuse selon la revendication 1,
**caractérisé en ce**
**que** la demi-largeur de la répartition d'intensité lumineuse en direction horizontale est plus grande d'au moins un facteur 1,4 que la demi-largeur en direction verticale.

3. Dispositif de signalisation lumineuse selon la revendication 1 ou 2,
**caractérisé en ce**
**que** le rayon de courbure de la surface de sortie de lumière (8) est plus faible en direction horizontale qu'en direction verticale.

4. Dispositif de signalisation lumineuse selon la revendication 3,
**caractérisé en ce**
**que** la surface de sortie de lumière (8) est courbée convexe vers l'extérieur en direction verticale et possède un rayon de courbure nul en direction horizontale.

5. Dispositif de signalisation lumineuse selon la revendication 3 ou 4,
**caractérisé en ce**
**que** la surface de sortie de lumière (8) est en forme de segment cylindrique.

6. Dispositif de signalisation lumineuse selon l'une des revendications précédentes,
**caractérisé en ce**
**que** la lentille d'affichage (1) possède une collerette (6) en forme de flasque par laquelle elle est en appui sur la face extérieure de la surface d'affichage.

7. Dispositif de signalisation lumineuse selon la revendication 6,
**caractérisé en ce**
**qu'**un marquage (10) pour la position de montage est conformé sur la collerette (6).

8. Dispositif de signalisation lumineuse selon la revendication 7,
**caractérisé en ce**
**que** le marquage (10) est réalisé sous forme de segment de cercle.
